# EUROPÄISCHE PATENTSCHRIFT

(11) **EP 0 235 221 B1**
(45) Veröffentlichungstag und Bekanntmachung des Hinweises auf die Patenterteilung: **20.03.1991**
(21) Anmeldenummer: 86905268.8
(22) Anmeldetag: 13.08.1986
(51) Int. Cl.: A45F 3/08

(54) **TRAGEGESTELL FÜR RÜCKENLASTEN, INSBESONDERE FÜR RUCKSÄCKE**
SUPPORT FOR CARRYING LOADS ON THE BACK, IN PARTICULAR FOR RUCKSACKS
SUPPORT POUR PORTER DES CHARGES DORSALES NOTAMMENT POUR LES SACS A DOS

(30) Priorität: 24.08.1985 DE 8524342 U
(43) Veröffentlichungstag der Anmeldung: 09.09.1987
(73) Patentinhaber: KNUT JAEGER MARKETING & PRODUCTION BIG PACK GMBH, D-73266 Bissingen (DE)
(72) Erfinder: JAEGER, Knut, D-7312 Kirchheim/Teck (DE)
(74) Vertreter: Körber, Wolfhart, Dr. rer.nat.
(86) Internationale Anmeldenummer: EP8600483
(87) Internationale Veröffentlichungsnummer: WO8701017

(56) Entgegenhaltungen:
- DE-A- 2 930 620
- FR-A- 1 334 172
- GB-A- 932 882
- GB-A- 1 604 449
- US-A- 3 938 718
- US-A- 4 223 819

## Beschreibung

Die vorliegende Erfindung bezieht sich auf ein Tragegestell für Rückenlasten entsprechend dem Oberbegriff des Anspruchs 1.

Aus der US-A-3,938,718 ist ein derartiges Tragegestell bekannt, dessen seitliche Flansche auf der dem Rücken den Trägers zugewandten Seite der Rückenplatte ausgebildet und lediglich in seitlicher Richtung dem Rücken des Trägers angepaßt sind. Die Rückenplatte selbst ist mit Abstand vom Rücken des Trägers angeordnet. Somit wird die vom Tragegestell aufgenommene Last lediglich von den seitlichen Flanschen an einigen Auflagestellen relativ kleiner Fläche abgestützt, wodurch sich hohe Druckbelastungen und damit keine körpergerechte und komfortable Lastabstützung ergibt. Ferner können die dem Rücken zugewandten seitlichen Flansche die Bewegungsfreiheit des Trägers einschränken. Befestigungen zur Aufnahme von Lasten sind in Form von öffnungen nur in den seitlichen Flanschen und in diese miteinander verbindenden unteren und oberen Flanschen ausgebildet. Damit ist keine optimale Lastverteilung möglich.

Aufgabe der vorliegenden Erfindung ist es, ein Tragegestell zu schaffen, das einerseits bei körpergerechter Abstützung größtmögliche Bewegungsfreiheit gewährleistet und andererseits ein wohlgeordnetes Anbringen von Traglasten mit optimaler Lastverteilung ermöglicht.

Zur Lösung dieser Aufgabe schlägt die Erfindung ein Tragegestell entsprechend dem kennzeichnenden Teil des Anspruchs 1 vor.

Weitere Einzelheiten und Merkmale der Erfindung ergeben sich aus der nachfolgenden Beschreibung in Verbindung mit den beiliegenden Zeichnungen.

In den Zeichnungen ist
Fig. 1 eine Seitenansicht des Tragegestelles gemäß der Erfindung mit daran befestigten Traglasten;
Fig. 2 eine raumbildliche Ansicht des Tragegestelles gemäß der Erfindung von der Lastenseite her;
Fig. 3 eine Ansicht des erfingungsgemäßeb Tragegestelles von hinten.

Das Tragegestell gemäß der Erfindung wird im wesentlichen gebildet von einer Rückenplatte 1 mit einer körpergerechten Trageseite einerseits und einer lastengerechten Befestigungsseite andererseits. Die Rückenplatte 1 weist an ihren beiden Längsseiten Flansche 2, 3 auf, die mit der Rückenplatte 1 ein flaches U-Profil bilden und eine weitgehende Verwindungssteifigkeit der Rückenplatte 1 gewährleisten.

An den Flanschen 2, 3 befinden sich im unteren Bereich Halterungen 4 für die lösbare Befestigung eines umlaufenden Stützrahmens 5. An der Rückenplatte 1 sind ferner auf der Trageseite an geeigneter Stelle Tragegurte 6 sowie ggf. ein nicht dargestellter Hüftgurt angebracht.

Auf der Lastenseite der Rückenplatte 1 sind regelmäßig verteilt Stützpunkte 7 angeordnet, an denen die Lasten 8 mit geeigneten Befestigungsvorrichtungen befestigt werden können. Diese Stützpunkte 7 eignen sich besonders für eine Befestigung von Lastbehältern, die in streng geometrischer Form und vorzugsweise im Baukastenprinzip an der Rückenplatte 1 angebracht werden.

Die Rückenplatte 1 weist ferner und im wesentlichen über ihre gesamte Erstreckung eine Vielzahl von Durchbrechungen 11 auf. Diese dienen einerseits zur Verminderung des Gewichtes der Rückenplatte 1 aber auch und vor allem zur Belüftung der Tragseite und zur Anbringung von Lasten an nahezu beliebiger Stelle der Rückenplatte 1. Vorzugsweise sind diese verschiedenen Durchbrechungen 11 symmetrisch zur Längsmittellinie der Rückenplatte 1 angeordnet und weisen verschiedene Formen auf. Durch Hindurchziehen von Riemen, Bändern oder Schnüren können somit zahlreiche, geordnete und übersichtliche Befestigungen von Lasten vorgenommen werden.

So kann anstelle der Last 10 (Fig. 1) auch eine andere Last wie z.B. ein Zelt, Liegematte o.ä. an der Rückenplatte 1 angebracht werden, so daß das Tragegestell stets optimal bepackt und somit auch getragen werden kann.

Vorteilhaft kann es sein, wenn an der Unterkante der Rückenplatte 1 an den Flanschen 2, 3 Rollen 12 angeordnet sind, so daß schwere Lasten karrenartig bewegt werden können. Der Stützrahmen 5 dient dabei nicht nur zur sicheren Stützung der lasten sondern auch zur kippsicheren Abstellung des Rahmengestells gemäß der Erfindung.

## Patentansprüche

1. Tragegestell für Rückenlasten, insbesondere Rucksäcke, mit einer Rückenplatte, mit seitlichen Flanschen, die an der Rückenplatte entlang deren Längsseiten angebracht sind, und mit einer Vielzahl von Befestigungen im Tragegestell zur Aufnahme von Lasten, dadurch **gekennzeichnet**, daß die Rückenplatte (1) zur Anlage an den Rücken des menschlichen Körpers dessen Rückenkontur angepaßt ist, daß die seitlichen Flansche (2, 3) auf der dem Rücken des Trägers abgewandten Seite der Rückenplatte (1) angebracht sind und sich in einer zur Ebene der Rückenplatte im wesentlichen normalen Ebene erstrecken, daß die Befestigungen (7, 11) mit unterschiedlicher Größe an der Rückenplatte (1) angeordnet und als Stützpunkte (7) sowie als Öffnungen (11) ausgebildet sind, und daß die Stützpunkte (7) und/oder die Öffnungen (11) in spiegelsymmetrischer Anordnung zur Längsmittelachse der Rückenplatte (1) angeordnet sind.

2. Tragegestell nach Anspruch 1, dadurch **gekennzeichnet**, daß die Stützpunkte (7) in regelmäßiger Verteilung an der Rückenplatte (1) angeordnet sind.

3. Tragegestell nach wenigstens einem der vorhergehenden Ansprüche, dadurch **gekennzeichnet**, daß die Öffnungen (11) von unterschiedlicher Form sind.

4. Tragegestell nach wenigstens einem der vorhergehenden Ansprüche, dadurch **gekennzeichnet**, daß die Öffnungen (11) im wesentlichen über die gesamte Ausdehnung der Rückenplatte (1) angeordnet sind.

5. Tragegestell nach wenigstens einem der vorhergehenden Ansprüche, dadurch **gekennzeichnet**, daß an den Flanschen (2, 3) eine Halterung (4) für die lösbare Befestigung eines Stützrahmens (5) vorgesehen ist.

6. Tragegestell nach wenigstens einem der vorhergehenden Ansprüche, dadurch **gekennzeichnet**, daß die Rückenplatte (1) im Bereich ihrer unteren Begrenzung Rollen (12) für eine karrenartige Bewegung von Lasten aufweist.

## Claims

1. Carrying frame for back loads, in particular for knapsacks, having a back plate with lateral flanges fixed to the back plate along its longitudinal sides and with a plurality of fastening means situated on the carrying frame and being provided for fastening loads, characterized in that, for putting the back plate (1) against the back of a human body, the back plate (1) is adapted to the contour of the back, that the lateral flanges (2, 3) are fixed to the back plate (1) on the side opposite to the back of the porter and that they extend in a plane substantially normal to the plane of the back plate, that the fastening means (7, 11) are situated on the back plate (1), have different sizes, and are shaped as attachment studs (7) or as openings (11), and that the attachment studs (7) and/or the openings (11) are situated symmetrically to the longitudinal center line of the back plate (1).

2. Carrying frame according to claim 1, characterized in that the attachment studs (7) are situated on the back plate (1) in a regularly spaced manner.

3. Carrying frame according to at least one of the preceding claims, characterized in that the openings (11) are of different shape.

4. Carrying frame according to at least one of the preceding claims, characterized in that the openings (11) are situated substantially over the whole extent of the back plate (1).

5. Carrying frame according to at least one of the preceding claims, characterized in that a connecting means (4) is provided at the flanges (2, 3) in order to allow separable fastening of a support frame (5).

6. Carrying frame according to at least one of the preceding claims, characterized in that the back plate (1) is provided at or close to its lower end with rollers (12) allowing a cart-like transportation of loads.

## Revendications

1. Cadre de portage pour charges à dos, en particulier pour sacs-à-dos, comprenant un dossier, des ailes latérales fixées aux grands côtés du dossier, et une multitude de fixations prévues au cadre de portage pour recevoir des charges, caractérisé en ce que le dossier (1) est adapté au contour d'un dos de corps humain pour être mis contre ledit dos, que les ailes latérales (2, 3) sont fixées sur la face opposée au porteur du dossier (1) et qu'elles s'étendent dans un plan essentiellement vertical par rapport au plan du dossier (1), que les fixations (7, 11) sont agencées sur le dossier avec des dimensions différentes et sous forme de supports (7) et d'ouvertures (11), et que les supports (7) et/ou les ouvertures (11) sont disposées de manière symmétrique par rapport à l'axe longitudinale du dossier (1).

2. Cadre de portage selon la revendication 1, caractérisé en ce que les supports (7) sont agencés sur le dossier (1) de manière régulière.

3. Cadre de portage selon au moins une des revendications précédentes, caractérisé en ce que les ouvertures (11) ont des formes différentes.

4. Cadre de portage selon au moins une des revendications précédentes, caractérisé en ce que les ouvertures (11) sont disposées essentiellement sur l'étendue entière du dossier (1).

5. Cadre de portage selon au moins une des revendications précédentes, caractérisé en ce qu'une fixation (4) est prévue aux ailes latérales (2, 3) permettant une fixation mobile d'un support (5).

6. Cadre de portage selon au moins une des revendications précédentes, caractérisé en ce que le dossier (1) est muni, au niveau de son bord inférieur, de roulements (12) permettant un transport de charges à la manière d'un chariot.
